# EUROPÄISCHE PATENTANMELDUNG

(11) **EP 4 636 179 A1**
(43) Veröffentlichungstag der Anmeldung: **22.10.2025**
(21) Anmeldenummer: 25163150.3
(22) Anmeldetag: 12.03.2025
(51) Int. Cl.: E03C 1/29, E03F 5/04

(54) **ABLAUFVORRICHTUNG UND SANITÄRINSTALLATION**

(30) Priorität: 12.04.2024 DE 102024110366
(71) Anmelder: Bette GmbH & Co. KG, 33129 Delbrück (DE)
(72) Erfinder: GERIG, Thomas, 3400 Burgdorf (CH)
(74) Vertreter: Dantz, Jan Henning

(57) **Zusammenfassung**

Eine Ablaufvorrichtung (1) umfasst einen Geruchsverschluss mit einem an einer Ablauföffnung (22) einer Sanitärwanne (20) fixierbaren Gehäuse (2) und einem lösbar an dem Gehäuse (2) fixieren Einsatz (3), wobei zwischen dem Gehäuse (2) und dem Einsatz (3) ein Einlaufkanal (4) zu einer unteren Umlenkung ausgebildet ist und in dem Gehäuse (2) mindestens eine Stauwand (9) angeordnet ist, die Schmutzwasser von der unteren Umlenkung bis zu einer Überlaufkante (10) an der mindestens einen Stauwand (9) aufstaut, wobei Schmutzwasser von der Überlaufkante (10) in einen Ablaufkanal (12) in dem Gehäuse (2) strömt, der mit einem an dem Gehäuse (2) angeschlossenen Ablaufstutzen (6) verbunden ist, wobei zwei parallele Überlaufkanten (10) vorgesehen sind und das Schmutzwasser von den beiden Überlaufkanten (10) in einem gemeinsamem Ablaufkanal (12) strömt. Dadurch kann die Ablaufvorrichtung (1) in kompakter Bauweise mit einer hohen Ablaufleistung bereitgestellt werden.

## Beschreibung

Die vorliegende Erfindung betrifft eine Ablaufvorrichtung mit einem Geruchsverschluss mit einem an einer Ablauföffnung einer Sanitärwanne fixierbaren Gehäuse und einem lösbar an dem Gehäuse fixieren Einsatz, wobei zwischen dem Gehäuse und dem Einsatz ein Einlaufkanal zu einer unteren Umlenkung ausgebildet ist und in dem Gehäuse mindestens eine Stauwand angeordnet ist, die Schmutzwasser von der unteren Umlenkung bis zu einer Überlaufkante an der mindestens einen Stauwand aufstaut, wobei Schmutzwasser von der Überlaufkante in einen Ablaufkanal in dem Gehäuse strömt, der mit einem an dem Gehäuse angeschlossenen Ablaufstutzen verbunden ist, und eine Sanitärinstallation mit einer solchen Ablaufvorrichtung.

Die DE 10 2009 023 015 B4 offenbart einen Ablauf für sanitäre Einrichtungen, bei dem ein topfförmiges Gehäuse an eine Ablauföffnung einer Sanitärwanne angeschlossen ist. In dem Gehäuse ist eine kreiszylindrische Anstauwand angeordnet, so dass Schmutzwasser an der Anstauwand angestaut wird und diese an einer Überlaufkante in einen ringförmigen Abflusssammelkanal strömt. Der ringförmige Abflusssammelkanal ist an einen Anschlussstutzen des Gehäuses angeschlossen. Bei einem solchen Ablauf besteht der Nachteil, dass dieser eine relativ große Höhe besitzt und die Ablaufleistung aufgrund der Vielzahl von Umlenkungen und der geringen Strömungsquerschnitte begrenzt ist. Durch die zylindrische Ausbildung der Anstauwand kommt es zu zahlreichen Verwirbelungen, was die Strömungsgeschwindigkeit verringert.

Zudem ist aus der DE 10 2013 105 542 A1 ein Rinnenablauf bekannt, der im Wesentlichen über die gesamte Breite einer Duschfläche erstreckt und eine Rinnenabdeckung aufweist. Von einem Rinnenmodul strömt das Abwasser zu einem mittigen Geruchsverschluss.

Es ist daher Aufgabe der vorliegenden Erfindung, eine Ablaufvorrichtung zu schaffen, die ein verbessertes Abfließen des Schmutzwassers ermöglicht und kompakt ausgebildet ist.

Diese Aufgabe wird mit einer Ablaufvorrichtung mit den Merkmalen des Anspruches 1 gelöst.

Die erfindungsgemäße Ablaufvorrichtung mit einem Geruchsverschluss umfasst ein an einer Ablauföffnung einer Sanitärwanne fixierbares Gehäuse und einen lösbar in dem Gehäuse fixierten Einsatz, wobei zwischen dem Gehäuse und dem Einsatz ein Einlaufkanal zu einer unteren Umlenkung ausgebildet ist und in dem Gehäuse mindestens eine Stauwand angeordnet ist, die Schmutzwasser von der unteren Umlenkung bis zu einer Überlaufkante an der mindestens einen Stauwand aufstaut. Das Schmutzwasser kann dann von der Überlaufkante in einen Ablaufkanal in dem Gehäuse strömen, der mit einem an dem Gehäuse angeschlossenen Ablaufstutzen verbunden ist. Erfindungsgemäß sind zwei im Wesentlichen parallele Überlaufkanten vorgesehen, und das Schmutzwasser strömt von den beiden Überlaufkanten in einen gemeinsamen Ablaufkanal. Die zwei im Wesentlichen parallele Überlaufkanten können dabei in Draufsicht von oben leicht keilförmig angeordnet sein, beispielsweise in einem Winkel kleiner 10°, insbesondere kleiner 5°, und optional auch leicht gebogen sein. Es ist nicht erforderlich, dass die Überlaufkanten exakt parallel sind. Durch die Anordnung von zwei im Wesentlichen parallelen Überlaufkanten kann Schmutzwasser über definierte Strömungsquerschnitte abgeleitet werden, so dass durch diese Wasserführung weniger Verwirbelungen entstehen. Die beiden parallelen Überlaufkanten werden im Gebrauch durch Schmutzwasser überströmt, wobei der Strömungsquerschnitt beim Überlaufen über die Überlaufkante streifenförmig oder bandförmig ist und im Wesentlichen konstant bleibt und somit optimierte Strömungsverhältnisse bestehen.

Vorzugsweise ist der Ablaufkanal hinter der Überlaufkante im Querschnitt rechteckig ausgebildet. Dabei kann eine Längsseite des Querschnittes mindestens doppelt so lang sein wie eine Schmalseite, so dass der Bauraum in dem bevorzugt topfförmigen, insbesondere mit einer zylindrischen Außenwand aufweisenden Gehäuse genutzt wird und der Anteil an strömungsberuhigten Bereichen reduziert ist. Der Strömungsquerschnitt in dem Ablaufkanal kann dabei etwa doppelt so groß sein wie der Strömungsquerschnitt in den zwei Staukanälen vor der Überlaufkante.

Vorzugsweise ist der Einsatz haubenförmig ausgebildet. Der Einsatz kann dabei von oben in das Gehäuse eingesteckt werden, so dass der Einsatz zu Reinigungszwecken auf einfache Weise auch nach oben entfernt werden kann. Der Einsatz kann mit zwei Wandabschnitten beabstandet von zwei Wänden um den Ablaufkanal angeordnet sein und mit zwei weiteren Wandabschnitten an zwei Wänden um den Ablaufkanal anliegen. Der Einsatz ist zumindest bereichsweise im Querschnitt rechteckförmig ausgebildet.

In dem Gehäuse sind vorzugsweise zwei beabstandete Stauwände angeordnet, die im Wesentlichen vertikal und parallel ausgerichtet sind und an ihrer Oberseite jeweils eine Überlaufkante aufweisen. Die zwei Stauwände sind zur Ausbildung des Ablaufkanals vorzugsweise über zwei Wände miteinander verbunden und umgeben einen im Querschnitt bevorzugt rechteckförmigen Ablaufkanal. Der Einsatz kann dabei an diesen beiden Wänden zumindest bereichsweise anliegen, vorzugsweise flächig anliegen, so dass beim Einstecken des Einsatzes die beiden Wände zur Führung eingesetzt werden. hierfür können an den Wänden oder dem Einsatz auch Profilierungen, wie Nuten oder Federn, vorgesehen sein, um eine positionsgenaue Fixierung des Einsatzes zu ermöglichen.

In dem Gehäuse sind für eine kompakte Bauweise vorzugsweise zwei Staukanäle ausgebildet, wobei jeder Staukanal zwischen einer Wand des Einsatzes und der Stauwand angeordnet ist. Jeder Staukanal kann einen rechteckigen Querschnitt aufweisen, so dass das Schmutzwasser bandförmig geführt wird. Die jeweilige Stauwand kann dabei integral mit dem Gehäuse ausgebildet sein, beispielsweise kann die Stauwand von einem Boden des Gehäuses nach oben hervorstehen.

Der Einsatz weist vorzugsweise an seiner Oberseite zwei bogenförmige Abschnitte auf, die an einer mittigen Vertiefung miteinander verbunden sind. Durch die bogenförmige Ausbildung kann ein Querschnitt über die Überlaufkante im Wesentlichen konstant bleiben, so dass Schmutzwasser bogenförmig zwischen den bogenförmigen Abschnitten des Einsatzes und der Überlaufkante strömen kann.

Jede Überlaufkante ist bevorzugt gerundet ausgebildet und weist einen Rundungsradius zwischen 2 mm und 6 mm auf. Die Rundung der Überlaufkante kann beispielsweise durch einen Wulst bereitgestellt werden, der dicker ausgebildet ist als die Stauwand. Optional kann die Rundung durch einen Aufsatz auf der Stauwand oder integral mit der Stauwand ausgebildet sein. Vorzugsweise kann im Bereich der unteren Umlenkung zwischen Einlaufkanal und Staukanal ebenfalls eine Rundung vorgesehen sein, die beispielsweise an einer unteren Kante des Einsatzes ausgebildet ist und die bevorzugt einen Radius zwischen 1,5 mm und 8 mm, insbesondere 2mm bis 6mm aufweist.

Vorzugsweise ist mindestens eine Überlaufkante zumindest bereichsweise mit einer hydrophilen Oberfläche versehen. Eine solche hydrophile Oberfläche weist gegenüber Wasser einen Kontaktwinkel kleiner 90° auf, insbesondere kleiner 30° oder kleiner 15°. Dadurch kann ein Hervorstehen einer Wassersäule durch die Oberflächenspannung des Schmutzwassers verringert oder beseitigt werden. Die hydrophile Oberfläche kann über die gesamte Länge der mindestens einen Überlaufkante vorgesehen sein. Die hydrophile Oberfläche kann beispielsweise durch Plasmabehandlung oder durch eine Beschichtung mit einem hydrophilen Material bereitgestellt werden.

In einer weiteren Ausgestaltung sind mindestens zwei Ablaufstutzen mit dem Ablaufkanal verbunden. Dadurch kann die Ablaufleistung erhöht werden. Der sich nach unten von der Überlaufkante erstreckende Ablaufkanal kann sich aufteilen und beidseitig mit einem rohrförmigen Abschnitt abgehen. Optional können diese beiden rohrförmigen Abschnitte wieder zusammengeführt werden, beispielsweise in einem Bereich um den ringförmigen Einlaufkanal.

Der Ablaufkanal weist vorzugsweise von der Überlaufkante zu dem Ablaufstutzen hin eine rechtwinklige Umlenkung auf. Der Ablaufkanal kann zunächst von der Überlaufkante vertikal nach unten geführt sein und wir im unteren Bereich im Wesentlichen horizontal zu dem Ablaufstutzen aus dem Gehäuse herausgeführt. Dabei kann der Ablaufkanal durch einen ringförmigen Einlaufkanal in dem Gehäuse durchgeführt sein. Dabei kann sich der Querschnitt des Ablaufkanals verkleinern, vorzugsweise kontinuierlich verkleinern, beispielsweise um mindestens 10%. Dadurch wird das Schmutzwasser beim Abströmen durch den Ablaufkanal beschleunigt und kann eine Sogwirkung auf das Schmutzwasser an der Überlaufkante ausüben, was die Ablaufleistung erhöht.

Die Erfindung wird nachfolgend anhand eines Ausführungsbeispiels mit Bezug auf die beigefügten Zeichnungen näher erläutert. Es zeigen:
- Figur 1: eine perspektivische Ansicht einer erfindungsgemäßen Ablaufvorrichtung;
- Figuren 2A bis 2C: mehrere Ansichten der Ablaufvorrichtung der Figur 1;
- Figur 3: eine Schnittansicht durch die Ablaufvorrichtung der Figur 1;
- Figur 4: eine Schnittansicht durch die Ablaufvorrichtung der Figur 1 in einer eingebauten Position;
- Figur 5: eine weitere Schnittansicht durch die Ablaufvorrichtung der Figur 4, und
- Figur 6: eine weitere Schnittansicht durch eine modifizierte Ablaufvorrichtung ähnlich zu Figur 5.

Eine Ablaufvorrichtung 1 umfasst ein topfförmiges Gehäuse 2, das über einen Klemmring 5 an einer Sanitärwanne fixiert werden kann, beispielsweise einer Duschwanne, einer Badewanne oder einem Waschbecken. An dem Gehäuse 2 ist ein haubenförmiger Einsatz 3 angeordnet, um einen Strömungskanal für Schmutzwasser aus der Sanitärwanen auszubilden. Zwischen dem Einsatz 3 und dem Gehäuse 2 ist ein ringförmiger Einlaufkanal 4 ausgebildet, der bevorzugt am äußeren Umfang kreisringförmig ist, und an einer Seitenwand des Gehäuses 2 ist ein Ablaufstutzen 6 vorgesehen, der zum Abführen des Schmutzwassers von dem Einlaufkanal 4 dient. An dem Gehäuse 2 ist ein radial hervorstehender Flansch 7 vorgesehen.

In dem Figuren 2A bis 2C ist die Ablaufvorrichtung 1 in einer montierten Position gezeigt. Der Einsatz 3 ist von oben in das Gehäuse 2 eingefügt und von dem ringförmigen Einlaufkanal 4 umgeben. Das Gehäuse 2 und der Einsatz 3 können aus Kunststoff hergestellt sein.

In Figur 3 ist die Ablaufvorrichtung 1 im Schnitt dargestellt. In dem topfförmigen Gehäuse 2 befindet sich der Einsatz 3, der zwei Wände 15 umfasst, die beabstandet von einer Stauwand 9 angeordnet sind. Dadurch sind in dem Gehäuse 2 zwei Staukanäle 11 ausgebildet, die jeweils einen im Wesentlichen rechteckigen Querschnitt besitzen, der mindestens doppelt so lang wie breit ist, so dass der verfügbare Innenraum in dem Gehäuse 2 optimal genutzt werden kann. Die beiden Stauwände 9 bilden zwischen sich einen Ablaufkanal 12 aus, und sind stirnseitig über eine Wand 13 miteinander verbunden. An dieser Wand 13 liegt eine Wand 19 des haubenförmigen Einsatzes 3 an, wobei in der Wand 19 optional eine Profilierung, wie eine Nut, ausgebildet ist, um beim Aufschieben auf die Wand 13 exakt positioniert werden zu können. Auf der zu der Wand 13 gegenüberliegenden Seite sind zwei abgewinkelte Stege angeformt, die optional über eine Dichtung an der Stauwand 9 anliegen.

In Figur 4 ist die Ablaufvorrichtung 1 im Schnitt in einer montierten Position gezeigt. Eine Sanitärwanne 20, beispielsweise eine Duschwanne, umfasst an einer ringförmigen Vertiefung 21 eine Ablauföffnung 22, in die die Ablaufvorrichtung 1 eingefügt ist. Dabei übergreift der Klemmring 5 die Vertiefung 21 und ist in ein Gewinde an dem Gehäuse 2 eingeschraubt. Dadurch kann eine ringförmige Dichtung 8 an dem Flansch 7 an eine Unterseite der Vertiefung 21 gedrückt werden, so dass das Gehäuse 2 gegenüber der Sanitärwanne 20 abgedichtet gehalten ist.

In die Ablauföffnung 22 einströmendes Schmutzwasser wird in den ringförmigen Einlaufkanal 4 eingeleitet bis zu einer unteren Umlenkung, die entsprechend dem Pfeil um eine nach unten ragende Wand 15 des Einsatzes 3 verläuft. Dadurch gelangt das Schmutzwasser in einen Staukanal 11 und strömt von unten nach oben. Die Stauwand 9 ist dabei integral mit einem Boden 25 des Gehäuses 2 ausgebildet, kann aber auch über Befestigungsmittel an dem Boden 25 fixiert werden. Das Schmutzwasser wird bis zu einer Überlaufkante 10 der Stauwand 9 aufgestaut, so dass das Schmutzwasser über eine obere Umlenkung in den Ablaufkanal 12 strömt. Dabei ist die obere Umlenkung durch einen bogenförmigen Abschnitt 16 begrenzt, der um die Überlaufkante 10 angeordnet ist. Dabei ist der Strömungsquerschnitt des Staukanals 11 im Bereich der Umlenkung im Wesentlichen konstant, und die beiden bogenförmigen Abschnitte 16 sind an einer Vertiefung 17 miteinander verbunden und münden somit beide in dem Ablaufkanal 12, der etwa den doppelten Querschnitt besitzt wie einer der beiden Staukanäle 11. Das Schmutzwasser wird in dem Ablaufkanal 12 im Wesentlichen rechtwinklig umgelenkt in einen Abschnitt 18, der den ringförmigen Einlaufkanal 4 durchgreift und in dem Ablaufstutzen 6 mündet. Der Ablaufstutzen 6 besitzt dabei einen größeren Strömungsquerschnitt als der Abschnitt 18.

Im Bereich der Umlenkungen ist die jeweilige Überlaufkante 10 bevorzugt gerundet ausgebildet, beispielsweise mit einem Rundungsradius zwischen 2 mm und 6 mm, um einen Strömungsabriss beim Abströmen des Schmutzwassers zu vermeiden. Eine entsprechende Rundung kann auch an der nach unten ragenden Wand 15 des Einsatzes 3 ausgebildet sein.

In Figur 5 ist die Ablaufvorrichtung 1 in einer weiteren Schnittansicht durch den Ablaufstutzen 6 dargestellt, und es ist erkennbar, dass der Abschnitt 18 eine geringere Höhe aufweist als der Ablaufstutzen 6, beispielsweise kann der Abschnitt 18 eine Höhe zwischen 15 mm bis 35 mm besitzen, während der Ablaufstutzen einen Durchmesser von 50 mm besitzt. Der Einsatz 3 liegt mit einer Wand 19 an der Wand 13 an, und auf der gegenüberliegenden Seite ist eine Wand in Kontakt mit der Wand 14 oberhalb des Abschnittes 18. Dadurch sind die beiden Staukanäle 11 im Querschnitt rechteckig ausgebildet, wie dies in Figur 3 gezeigt ist. Mit der Ablaufvorrichtung 1 kann eine Ablaufleistung zwischen 24 l/min und 40 l/min erreicht werden bei einer geringen Aufbauhöhe zwischen 45 mm bis 65 mm unterhalb der Vertiefung 21.

In Figur 6 ist eine modifizierte Ablaufvorrichtung 1 gezeigt, bei der der Ablaufkanal 12 eine andere Form besitzt als in Figur 5. Der Ablaufkanal 12 besitzt eine bogenförmige Außenfläche 23, insbesondere mit einer Parabelform und eine bogenförmige Innenfläche 24, optional ebenfalls mit einer Parabelform. Die bogenförmige Außenfläche 23 und die bogenförmige Innenfläche 24 könen zwischen den zwei Stauwänden 9 angeordnet sein. Vorzugsweise verringert sich der Querschnitt von der Überlaufkante 10 zu dem Abschnitt 18 und dem Ablaufstutzen 6 hin, insbesondere kann eine kontinuierliche Verjüngung des Querschnittes erfolgen. Dadurch wird das Schmutzwasser beim Abströmen durch den modifizierten Ablaufkanal 12 beschleunigt und kann eine Sogwirkung auf das Schmutzwasser ausüben, das sich noch an der Überlaufkante 10 befindet. An dem Ablaufstutzen 6 erweitert sich dann der Strömungsquerschnitt des Ablaufkanals 12.

Zur Herstellung der bogenförmigen Außenfläche 23 kann der Boden 25 des Gehäuses 2 eine Öffnung aufweisen oder die Außenfläche 23 kann durch ein zusätzliches Bauteil hergestellt werden.

Die beiden Überlaufkanten 10 sind bevorzugt zumindest bereichsweise mit einer hydrophilen Oberfläche versehen, beispielsweise durch Plasmabehandlung oder durch eine Beschichtung mit einem hydrophilen Material. Dadurch kann beim Abströmen von Schmutzwasser die Wassersäule über der Überlaufkante 10 verringert werden.

### Bezugszeichenliste

- 1: Ablaufvorrichtung
- 2: Gehäuse
- 3: Einsatz
- 4: Einlaufkanal
- 5: Klemmring
- 6: Ablaufstutzen
- 7: Flansch
- 8: Dichtung
- 9: Stauwand
- 10: Überlaufkante
- 11: Staukanal
- 12: Ablaufkanal
- 13: Wand
- 14: Wand
- 15: Wand
- 16: bogenförmiger Abschnitt
- 17: Vertiefung
- 18: Abschnitt
- 19: Wand
- 20: Sanitärwanne
- 21: Vertiefung
- 22: Ablauföffnung
- 23: bogenförmige Außenfläche
- 24: bogenförmige Innenfläche
- 25: Boden

## Patentansprüche

1. Ablaufvorrichtung (1) mit einem Geruchsverschluss mit einem an einer Ablauföffnung (22) einer Sanitärwanne (20) fixierbaren Gehäuse (2) und einem lösbar an dem Gehäuse (2) fixieren Einsatz (3), wobei zwischen dem Gehäuse (2) und dem Einsatz (3) ein Einlaufkanal (4) zu einer unteren Umlenkung ausgebildet ist und in dem Gehäuse (2) mindestens eine Stauwand (9) angeordnet ist, die Schmutzwasser von der unteren Umlenkung bis zu einer Überlaufkante (10) an der mindestens einen Stauwand (9) aufstaut, wobei Schmutzwasser von der Überlaufkante (10) in einen Ablaufkanal (12) in dem Gehäuse (2) strömt, der mit einem an dem Gehäuse (2) angeschlossenen Ablaufstutzen (6) verbunden ist, **dadurch gekennzeichnet, dass** zwei parallele Überlaufkanten (10) vorgesehen sind und das Schmutzwasser von den beiden Überlaufkanten (10) in einem gemeinsamem Ablaufkanal (12) strömt.

2. Ablaufvorrichtung nach Anspruch 1, **dadurch gekennzeichnet, dass** der Ablaufkanal (12) hinter der Überlaufkante (10) im Querschnitt rechteckig ausgebildet ist.

3. Ablaufvorrichtung nach Anspruch 1 oder 2, **dadurch gekennzeichnet, dass** der Einsatz (3) haubenförmig ausgebildet ist.

4. Ablaufvorrichtung nach einem der vorhergehenden Ansprüche, **dadurch gekennzeichnet, dass** zwei beabstandete Stauwände (9) in dem Gehäuse (2) angeordnet sind.

5. Ablaufvorrichtung nach Anspruch 4, **dadurch gekennzeichnet, dass** die zwei Stauwände zur Ausbildung des Ablaufkanals (12) über zwei Wände (13, 14) miteinander verbunden sind.

6. Ablaufvorrichtung nach Anspruch 5, **dadurch gekennzeichnet, dass** der Einsatz (3) an den beiden Wänden (13, 14) zumindest bereichsweise anliegt.

7. Ablaufvorrichtung nach einem der vorhergehenden Ansprüche, **dadurch gekennzeichnet, dass** jede Überlaufkante (10) gerundet ausgebildet ist und einen Rundungsradius zwischen 1,5 mm und 8 mm aufweist.

8. Ablaufvorrichtung nach einem der vorhergehenden Ansprüche, **dadurch gekennzeichnet, dass** zwei Staukanäle (11) in dem Gehäuse (2) ausgebildet sind und jeder Staukanal (11) zwischen einer Wand (15) des Einsatzes (3) und der Stauwand (9) angeordnet ist.

9. Ablaufvorrichtung nach einem der vorhergehenden Ansprüche, **dadurch gekennzeichnet, dass** der Einsatz (3) an seiner Oberseite zwei bogenförmige Abschnitte (16) aufweist, die an einer mittigen Vertiefung (17) miteinander verbunden sind.

10. Ablaufvorrichtung nach einem der vorhergehenden Ansprüche, **dadurch gekennzeichnet, dass** der Ablaufkanal (12) von den zwei Überlaufkanten (10) zu dem Ablaufstutzen (6) hin eine rechtwinklige Umlenkung aufweist.

11. Ablaufvorrichtung nach einem der vorhergehenden Ansprüche, **dadurch gekennzeichnet, dass** der Einlaufkanal (4) ringförmig ausgebildet ist und der Ablaufkanal (12) durch den Einlaufkanal (4) durchgeführt ist.

12. Ablaufvorrichtung nach einem der vorhergehenden Ansprüche, **dadurch gekennzeichnet, dass** mindestens eine Überlaufkante (10) zumindest bereichsweise mit einer hydrophilen Oberfläche versehen.

13. Ablaufvorrichtung nach einem der vorhergehenden Ansprüche, **dadurch gekennzeichnet, dass** sich der Querschnitt des Ablaufkanals (12) verkleinert.

14. Ablaufvorrichtung nach einem der vorhergehenden Ansprüche, **dadurch gekennzeichnet, dass** mindestens zwei Ablaufstutzen (6) mit dem Ablaufkanal (12) verbunden sind.

15. Sanitärinstallation mit einer Sanitärwanne (20) mit einer Ablauföffnung (22) und einer Ablaufvorrichtung (1) nach einem der vorhergehenden Ansprüche, die an die Ablauföffnung (22) angeschlossen ist.
